# EUROPÄISCHE PATENTSCHRIFT

(11) **EP 1 767 250 B1**
(45) Veröffentlichungstag und Bekanntmachung des Hinweises auf die Patenterteilung: **22.04.2009**
(21) Anmeldenummer: 06016679.0
(22) Anmeldetag: 10.08.2006
(51) Int. Cl.: A63B 23/12, A63B 69/00, A63B 21/055

(54) **Gerät für das Trainieren von Kampfsportarten**
Device for martial art training
Appareil pour l'entraînement de sports de combat

(30) Priorität: 21.09.2005 DE 102005045171
(43) Veröffentlichungstag der Anmeldung: 28.03.2007
(73) Patentinhaber: Altun, Mehmet, 30165 Hannover (DE)
(72) Erfinder: Altun, Mehmet, 30165 Hannover (DE)
(74) Vertreter: Junius, Walther

(56) Entgegenhaltungen:
- EP-A1- 0 606 507
- US-A- 4 889 336
- US-A- 5 137 272
- US-A- 5 336 151
- US-A- 5 807 218

## Beschreibung

Die Erfindung betrifft ein Gerät für das Trainieren der Armbewegungen bei Kampfsportarten, bestehend aus zwei mit einem Verschluß versehenen Armbändern.

Heutzutage werden die Armbewegungen bei Kampfsportarten meist mit einem Kampfpartner als vermeintlichem Gegner trainiert. Es ist somit für das Training eine zweite Person notwendig, die nicht immer zur Verfügung steht, insbesondere wenn ein Sportler zu Hause trainieren möchte und dann noch zu Zeiten, wo er gerade Zeit und Lust zum Training hat.

Bei solchen Trainingsübungen kann der Trainierende ein Korsett nach der US 5 137 272 anlegen, an dem eine nach hinten gebogene Stange für die Anbingung von an ihrem freien Ende mit Fußschellen versehene elastische Bänder befestigt ist. Die Arme können bei diesem Gerät gleichzeitig durch ein weiteres elastisches Band mit endseitig angebrachten Handgriffen trainiert-werden.

Durch die EP 0 606 507 ist ein Trainingsanzug bekannt geworden, der mit angearbeiteten Hand- und Fußschellen ausgestattet ist die untereinander mit elastischen Bändern verbunden sind, die durch am Trainingsanzug angebrachten Ösen geführt sind.

Solche mit Korsett oder speziellem Trainingsanzug ausgestatteten Gerätschaften sind teuer in der Anschaffung für das tägliche Training schlecht zu transportieren.

Die Erfindung vermeidet die Nachteile des Standes der Technik. Es ist die Aufgabe der Erfindung, ein Gerät zu schaffen, welches dem Sportler ermöglicht, allein ohne Partner zu trainieren und welches sehr klein zusammenlegbar ist, so dass es sogar in einer Hosentasche mitführbar ist.

Die Erfindung schafft ein Gerät für das Trainieren der Armbewegungen bei Kampfsportarten, bestehend aus zwei mit einem Verschluß versehenen Armbändern, das sich dadurch auszeichnet, dass die beiden Armbänder durch ein Band miteinander verbunden sind, dass in die Armbänder je eine steife Platte etwa mittig eingelegt ist, dass die steife Platte etwa mittig oder das Armband am Ort der Mitte der steifen Platte ein aus einem Zapfen und einem von diesem getragenen Ring bestehendes Ankoppelelement für das die beiden Armbänder verbindende Band trägt und dass das die beiden Armbänder verbindende Band aus stark dehnbarem Material hergestellt ist.

Dieses Gerät wird mittels der Armbänder an den Armen des Kämpfers neben den Handgelenken angelegt und das elastische Band wird über den Rücken des Kämpfers gelegt, so dass die beiden Handgelenke des Kämpfers mit einander durch das elastische Band mit einander verkoppelt sind. Dabei liegt die steife Platte an der Außenseite des Armes an und kann sich in oder unter dem Armband nicht bewegen. Diese Platte ist Träger des Ankoppelelmentes für das elastische Band, das somit nicht direkt am Armband angekoppelt ist, sondern mit Abstand vom Arm. Dadurch wird während des Vorschnellens der Hand des Kämpfers während des Kampfes eine Drehung der Hand erreicht, die für etliche Kampfgriffe vorteilhaft ist. Diese Drehung der kämpfenden Hand kann nach links oder rechts erfolgen, je nach dem ob das über den Rücken des Kämfers geführte elastische Band außen um die Arme des Kämpfers gelegt ist oder zwischen dem Körper des Kämpfers und seinen Armen hindurchgeführt ist. Auf diese Weise kann der Kämpfer das Vorschnellen entgegen einer wachsenden Kraft und das gleichzeitige Drehen seiner Hände trainieren.

Bei der Konstruktion dieses Gerätes ist es vorteilhaft, wenn die steife Platte eine Länge von etwa 2/3 des längeren Durchmessers des Handgelenkes des Trägers hat. Sie kann ebenso aus Metall wie aus einem steifen und harten Kunststoff bestehen. Durch das Armband gehalten liegt sie unverrückbar fest am Arm an.

Das die beiden Armbänder verbindende Band ist zweckmäßigerweise ein Schlauch aus Gummi oder Kunststoff, der reißfest und elastisch ist.

Das Ankoppelelement kann ein Ring sein, der mittels eines das Armband und die Platte umschlingenden Textil- oder Lederbandes am Armband befestigt ist.

Von Vorteil ist es, wenn an der Innenseite des Armbandes ein die steife Platte abdeckender Streifen aus vorzugsweise einem Schweiß aufsaugendem Material befestigt ist.

Das Ankoppelelement kann aber auch aus einer an der Platte angebrachten Öse und einem darin gelagerten Ring bestehen, an dem das Ende des Bandes befestigt ist.

Von Vorteil kann es sein, wenn der das Band halternde Ring einen bestimmten Abstand von dem am Arm fest anliegenden Armband hat, weil dadurch ein Drehmoment an der Hand des Kämpfers wirkungsvoller erzeugt wird.

Um die Elastizität des benutzten Bandes veränderbar und einstellbar machen zu können, kann es zweckmäßig sein, ein wenig oder nicht elastisches Band zu benutzen, das etwa mittig eine durch Zug dehnbare Feder aufweist, die sich bei angelegtem Gerät auf dem Rücken des Kämpfers befindet.

Von Vorteil ist es, wenn die Armbänder mit einem Klettverschluß zum Schließen versehen sind.

Diese Gerät benutzt man so, dass man die Armbänder anlegt und dabei das dehnbare Band über den Rücken führt, wobei man das Anlegen so vornimmt, dass die Ankoppelelemente an den Armbändern entweder an der Außenseite oder an der Innenseite des Unterarmes befindlich sind, je nachdem, ob man eine Drehung der vorschnellenden Hand nach rechts oder nach links üben will.

Das Wesen der vorliegenden Erfindung ist anhand eines in der beiliegenden Zeichnung schematisch dargestellten Ausführungsbeispieles näher erläutert. Es zeigen:
- Fig.1: eine Ansicht von oben auf einen Kämpfer mit angelegtem Gerät.
- Fig.2: eine Ansicht der Längsseite des Armbandes.
- Fig.3: eine Ansicht der Schmalseite des Armbandes.
- Fig.4: eine Draufsicht auf ein geschlossenes Armband.
- Fig.5: einen Querschnitt durch ein anderes Armband.
- Fig.6: eine andere Art der Bandführung
- Fig.7: eine weitere Art der Bandführung

In der Fig.1 ist in der dort dargestellten Ansicht von oben der Kopf 1 des Kämpfers über seinem Körper 2 und seinen Armen 3 zu sehen, an deren Enden die zur Faust geballten Hände 4 ersichtlich sind. Nahe den Handgelenken sind die Armbänder 5 angelegt, die das unterste Ende des Unterarmes des Kämpfers umschließen und dabei eine Metallplatte 6 am Unterarm befestigen, die einen Zapfen 7 trägt, der seinerseits eine Öse 8 zum Befestigen des Bandes 9 trägt. Das Band 9 ist über den Rücken des Kämpfers geführt und verbindet die Armbänder 5 straff, aber elastisch miteinander. Diese Armbänder weisen an Ihren Enden einen Klettverschluß 10 auf, der die beiden Enden fest miteinander verbindet. Ein an dem äußeren Ende des Armbandes über den Klettverschluß hinausstehendes Teil 11 des Armbandes dient zur Erleichterung des Öffnen des Armbandes 5 nach dem Training.

Es ist zweckmäßig, das Armband doppellagig herzustellen, um die Metallplatte beidseitig von dem Stoff oder dem Leder des Armbandes einzuschließen.

Fig.5 zeigt einen Querschnitt durch eine andere Ausführung des Armbandes. Hier ist das Ankoppelelement ein Ring 12, der mittels eines das Armband 5 und die Platte 6 umschlingenden Textil- oder Lederbandes 13 am Armband 5 befestigt ist. An der Innenseite des Armbandes 5 ist ein die steife Platte 6 und das Textil- oder Lederband 13 abdeckender Streifen 14 aus vorzugsweise einem Schweiß aufsaugendem Material befestigt ist.

Fig.6 zeigt eine andere Art der Bandführung, bei der das elastische Band 9 zwischen Armen 3 und Körper 2 hindurchgeführt und über den Rücken des Kämpfers geführt ist.

Fig.7 zeigt eine weitere Art der Bandführung, bei der das über den Rücken geführte Band vor der Brust des Kämpfers über Kreuz geführt ist.

Durch verschiedene Bandführungen kann man verschiedene Drehbewegungen der Arme und des Handgelenkes trainieren.

### Liste der Bezugszeichen

- 1: Kopf des Kämpfers
- 2: Körper des Kämpfers
- 3: Arm des Kämpfers
- 4: Hand des Kämpfers
- 5: Armband
- 6: Metallplatte
- 7: Zapfen
- 8: Öse
- 9: elastisches Band
- 10: Klettverschluß
- 11: Endteil vom Armband
- 12: Ring
- 13: Textil- oder Lederband
- 14: Abdeckstreifen

## Patentansprüche

1. Gerät für das Trainieren der Armbewegungen bei Kampfsportarten, bestehend aus zwei mit einem Verschluß (10) versehenen Armbändern(5),
wobei die beiden Armbänder (5) durch ein Band (9) miteinander verbunden sind,
**dadurch gekennzeichnet,**
**dass** in die Armbänder (5) je eine steife Platte (6) etwa mittig eingelegt ist,
**dass** die steife Platte (6) etwa mittig oder das Armband (5) am Ort der Mitte der steifen Platte (6) ein aus einem Zapfen (7) und einem von diesem getragenen Ring (8) bestehendes Ankoppelelement für das die beiden Armbänder (5) verbindende Band (9) trägt
und **dass** das die beiden Armbänder (5) verbindende Band (9) aus stark dehnbarem Material hergestellt ist.

2. Gerät nach Anspruch 1,
**dadurch gekennzeichnet,**
**dass** die steife Platte (6) eine Länge von etwa 2/3 des längeren Durchmessers des Handgelenkes des Trägers hat.

3. Gerät nach Anspruch 1,
**dadurch gekennzeichnet,**
**dass** das Band (9) ein Schlauch aus Gummi oder Kunststoff ist.

4. Gerät nach Anspruch 1,
**dadurch gekennzeichnet,**
**dass** das Ankoppelelement ein Ring (12) ist, der mittels eines das Armband (5) und die Platte (6) umschlingenden Textil- oder Lederbandes (13) am Armband (5) befestigt ist.

5. Gerät nach Anspruch 1,
**dadurch gekennzeichnet,**
**dass** an der Innenseite des Armbandes ein die steife Platte abdekkender Streifen aus vorzugsweise einem Schweiß aufsaugendem Material befestigt ist.

6. Gerät nach Anspruch 1,
**dadurch gekennzeichnet,**
**dass** das Ankoppelelement aus einer an der Platte (6) angebrachten Öse (8) und einem darin gelagerten Ring (12) besteht, an dem das Ende des elastischen Bandes (9) befestigt ist.

7. Gerät nach Anspruch 1,
**dadurch gekennzeichnet**
**dass** der das elastische Band (9) halternde Ring (12) einen bestimmten Abstand von dem am Arm fest anliegenden Armband(5) hat.

8. Gerät nach Anspruch 1,
**dadurch gekennzeichnet,**
**dass** das elastische Band (9) etwa mittig eine durch Zug dehnbare Feder aufweist.

9. Gerät nach Anspruch 1,
**dadurch gekennzeichnet,**
**dass** die Armbänder (5) mit einem Klettverschluß (10) zum Schliessen versehen sind.

10. Gerät nach Anspruch 1,
**dadurch gekennzeichnet,**
**daß** das Armband doppellagig hergestellt ist, um die Metallplatte beidseitig von dem Material des Armbandes einzuschließen.

11. Verfahren zum Benutzen des Gerätes nach Anspruch 1,
**dadurch gekennzeichnet,**
**dass** man die Armbänder (5) anlegt und dabei das dehnbare Band (9) über den Rücken führt,
wobei man das Anlegen so vornimmt, dass die Ankoppelelemente (7,8) an den Armbändern (5) entweder an der Außenseite des Unterarmes befindlich sind, so dass sie den Rücken des Trainierenden und seine Arme von außen umschlingen, oder an der Innenseite des Unterarmes befindlich sind, so dass sie lediglich den Rücken umschlingen und zwischen Körper und Armen hindurchlaufen.

## Claims

1. Device for practising arm movements in martial arts, consisting of two armbands (5) provided with a closure (10), the two armbands (5) being connected to one another by a band (9), **characterised in that** a rigid plate (6) Is Inserted approximately centrally in each case into the armbands (5), **in that** the rigid plate (6) carries, approximately centrally, or the armband (5) carries at the site of the centre of the rigid plate (8), a coupling element, which consists of a pin (7) and a ring (8) carried thereby, for the band (9) connecting the two armbands (5) and **in that** the band (9) connecting the two armbands (5) is produced from a highly extendable material.

2. Device according to claim 1, **characterised in that** the rigid plate (6) has a length of about 2/3 of the longer diameter of the wrist of the wearer.

3. Device according to claim 1, **characterised in that** the band (9) is a tube made of rubber or plastics material,

4. Device according to claim 1, **characterised in that** the coupling element is a ring (12), which Is fastened to the armband (5) by means of a textile or leather band (13) looping the armband (5) and the plate (6).

5. Device according to claim 1, **characterised in that** a strip which covers the rigid plate and is preferably made of a material absorbing perspiration is fastened to the inside of the armband.

6. Device according to claim 1, **characterised in that** the coupling element consists of an eyelet (8) attached to the plate (6) and a ring (12) mounted therein, to which the end of the elastic band (9) is fastened.

7. Device according to claim 1, **characterised in that** the ring (12) holding the elastic band (9) has a specific spacing from the armband (6) rigidly resting on the arm.

8. Device according to claim 1, **characterised in that** the elastic band (9) approximately centrally has a spring which can be extended by tension.

9. Device according to claim 1, **characterised in that** the armbands (5) are provided with a hook-and-loop fastener (10) for closing.

10. Device according to claim 1, **characterised in that** the Armband is produced to be double-layered, to enclose the metal plate on both sides by the material of the armband.

11. Method for using the device according to claim 1, **characterised in that** the armbands (5) are applied and in the process the extendable band (9) is guided over the back, the application being carried out in such a way that the coupling elements (7, 8) on the armbands (5) are either located on the outside of the lower arm, so they loop the back of the exerciser and his arms from the outside, or are located on the inside of the lower arm, so they only loop the back and pass through between the body and arms.

## Revendications

1. Appareil pour s'entraîner aux mouvements de bras dans les sports de combat, composé de deux bracelets (5) munis d'une fermeture (10), les deux bracelets (5) étant reliés ensemble par une bande (9),
**caractérisé en ce que**,
dans les bracelets (5), respectivement une plaque rigide (6) est insérée approximativement au centre,
**en ce que** la plaque rigide (6) porte approximativement au centre, ou bien que le bracelet (5) porte à l'endroit du centre de la plaque rigide (6), un élément de couplage, composé d'un tourillon (7) et d'un anneau (8) porté par celui-ci, pour la bande (9) reliant les deux bracelets (5),
et **en ce que** la bande (9) reliant les deux bracelets (5) est fabriquée à partir d'un matériau très extensible.

2. Appareil selon la revendication 1, **caractérisé en ce que** la plaque rigide (6) présente une longueur d'environ 2/3 du diamètre plus long du poignet du porteur.

3. Appareil selon la revendication 1, **caractérisé en ce que** la bande (9) est un tube en caoutchouc ou en matière plastique.

4. Appareil selon la revendication 1, **caractérisé en ce que** l'élément de couplage est un anneau (12) qui est fixé au bracelet (5) moyen d'une bande textile ou en cuir (13) enlaçant le bracelet (5) et la plaque (6).

5. Appareil selon la revendication 1, **caractérisé en ce que** sur 1a face intérieure du bracelet est fixé un ruban recouvrant la plaque rigide, de préférence composé d'un matériau absorbant la transpiration.

6. Appareil selon la revendication 1, **caractérisé en ce que** l'élément d'accouplement se compose d'un oeillet (8) monté sur la plaque (6) et d'un anneau (12) logé dans celui-ci, auquel l'extrémité de la bande élastique (9) est fixée.

7. Appareil selon la revendication 1, **caractérisé en ce que** l'anneau (12) retenant la bande élastique (9) présente un certain espacement par rapport au bracelet (5) plaqué solidement contre le bras.

8. Appareil selon la revendication 1, **caractérisé en ce que** la bande élastique (9) présente approximativement au centre un ressort extensible par traction.

9. Appareil selon la revendication 1, **caractérisé en ce que** les bracelets (5) sont munis d'une fermeture velcro (10) pour la fermeture.

10. Appareil selon la revendication 1, **caractérisé en ce que** le bracelet est fabriqué en deux couches afin d'entourer la plaque métallique des deux côtés par le matériau du bracelet.

11. procédé d'utilisation de l'appareil selon la revendication 1, **caractérisé en ce que**
les bracelets (5) sont mis en place avec la bande extensible (9) passant par le dos,
dans lequel la mise en place est effectuée de telle sorte que les éléments de couplage (7, 8) au niveau des bracelets (5) se trouvent soit sur la face extérieure de l'avant-bras, de sorte qu'elles, enlacent par l'extérieur le dos de la personne qui s'entraîne ainsi que ses bras, ou bien qu'ils se trouvent sur la face intérieure de l'avant-bras de sorte qu'ils enlacent simplement le dos et passent entre le corps et les bras.
